# EUROPÄISCHE PATENTANMELDUNG

(11) **EP 2 386 390 A1**
(43) Veröffentlichungstag der Anmeldung: **16.11.2011**
(21) Anmeldenummer: 10162398.1
(22) Anmeldetag: 10.05.2010
(51) Int. Cl.: B27G 11/00, B27D 5/00

(54) **Haftmittelzuführeinrichtung**

(71) Anmelder: Brandt Kantentechnik GmbH, 32657 Lemgo (DE)
(72) Erfinder: Garnjost, Ralf, 32791 Laage (DE); Franz, Karl-Bernhard, 32657 Lemgo (DE)
(74) Vertreter: HOFFMANN EITLE

(57) **Zusammenfassung**

Die vorliegende Erfindung betrifft eine Haftmittelzuführeinrichtung (10) zum Zuführen eines Haftmittels mit einem Haftmittelvorratsbehälter (12) zum Bevorraten eines aufschmelzbaren Haftmittels, mit einer Aufschmelzeinrichtung (14) zum Aufschmelzen eines in dem Haftmittelvorratsbehälter (12) bevorrateten Haftmittels und mit einer Füllstandsmesseinrichtung (16) zum Messen des Füllstandes des in dem Haftmittelvorratsbehälter (12) bevorrateten Haftmittels.

## Beschreibung

### Technisches Gebiet

Die Erfindung betrifft eine Haftmittelzuführeinrichtung zum Zuführen eines Haftmittels nach dem Oberbegriff von Anspruch 1.

### Stand der Technik

Im Bereich der Möbelindustrie werden verbreitet Oberflächen von Möbelfronten, Korpusteilen, etc. mit Beschichtungsmaterial versehen, insbesondere auch die Schmalflächen solcher Werkstücke. Das Beschichtungsmaterial wird dabei unter Einsatz eines Haftmittels (Kleber, Leim) an die Werkstücke aufgebracht. Für die Aufbringung eines solchen Beschichtungsmaterials (z. B. einer Kante) im Bereich der Werkstückschmalfläche sind sogenannte Kantenanleimmaschinen bekannt.

Der Kleber wird hierbei zur Verarbeitung erwärmt und aufgeschmolzen und mittels einer Leimwalze zur Übertragung auf die Kante und/oder das Werkstück bereitgestellt.

Der Leim bzw. das Haftmittel wird häufig in Form von Granulat in einem Vorratsbehälter bevorratet. Zum Aufschmelzen des Leims ist an oder in dem Vorratsbehälter eine Heizung vorgesehen, die den meist aus Metall bestehenden Vorratsbehälter erwärmt, so dass das in dem Vorratsbehälter vorgesehene Haftmittel aufschmilzt.

Darüber hinaus ist im Inneren des Vorratsbehälters üblicherweise ein Messfühler vorgesehen, der den Füllstand des Haftmittels innerhalb des Vorratsbehälters überwacht. Der Fühler erstreckt sich dabei meist im Inneren des Haftmittelvorratsbehälters bis hin zu dessen Boden.

Obgleich derartige Haftmittelzuführeinrichtungen eine zuverlässige Versorgung von Kantenanleimmaschinen oder dergleichen mit dem benötigten Haftmittel gewährleisten, hat sich gezeigt, dass bisweilen Störungen und Betriebsunterbrechungen der Maschine in Folge einer ungenauen oder fehlerhaften Füllstandsmessung des Haftmittels auftreten können, und dass bekannte Füllstandsmesseinrichtungen mit einem beträchtlichen Wartungsaufwand verbunden sind.

### Darstellung der Erfindung

Der Erfindung liegt daher die Aufgabe zugrunde, eine Haftmittelzuführeinrichtung der eingangs genannten Art bereitzustellen, die bei einfacher Konstruktion eine zuverlässige und wartungsarme Überwachung des Haftmittelfüllstandes ermöglicht.

Diese Aufgabe wird erfindungsgemäß durch eine Haftmittelzuführeinrichtung nach Anspruch 1 gelöst. Besonders bevorzugte Ausführungsformen der Erfindung sind in den abhängigen Ansprüchen angegeben.

Der Erfindung liegt die Erkenntnis zugrunde, dass die im Stand der Technik auftretenden Schwierigkeiten primär dadurch verursacht werden, dass die Füllstandsmesseinrichtung in das bevorratete Haftmittel eingetaucht ist. Dies führt dazu, dass sich mit der Zeit zunehmend Haftmittel an der Füllstandsmesseinrichtung ablagert, was die Zuverlässigkeit und Genauigkeit der Füllstandsmessung beeinträchtigen und Wartungsarbeiten erforderlich machen kann. Vor diesem Hintergrund sieht die Erfindung vor, dass bei einer Haftmittelzuführeinrichtung der eingangs genannten Art die Füllstandsmesseinrichtung derart angeordnet und eingerichtet ist, dass sie den Füllstand eines in dem Haftmittelvorratsbehälter bevorrateten Haftmittels ohne Berührung mit dem Haftmittel messen kann.

Auf diese Weise muss die Füllstandsmesseinrichtung nicht mehr in den Haftmittelvorrat eingetaucht werden, so dass die eingangs beschriebenen Nachteile des Standes der Technik beseitigt werden können, da die Füllstandsmesseinrichtung nicht mehr durch Haftmittelablagerungen und -verklumpungen beeinträchtigt wird. Hierdurch ergibt sich eine verbesserte Zuverlässigkeit und Genauigkeit der Füllstandsmessung und ein verminderter Wartungsaufwand. Dabei ist zu beachten, dass diese Vorteile erzielt werden können, ohne dass sich eine kompliziertere Konstruktion der Haftmittelzuführeinrichtung ergibt.

Die Füllstandsmesseinrichtung kann im Rahmen der vorliegenden Erfindung auf unterschiedliche Art und Weise ausgestattet sein. Als besonders zuverlässig, präzise und wartungsarm hat es sich jedoch erwiesen, dass die Füllstandsmesseinrichtung gemäß einer Weiterbildung der Erfindung mindestens ein berührungslos arbeitendes Messelement aufweist, das bevorzugt ein kapazitives Messelement ist.

Gemäß einer Weiterbildung der Erfindung ist ferner vorgesehen, dass mindestens ein Messelement oberhalb eines in dem Haftmittelvorratsbehälter bevorrateten Haftmittels angeordnet ist. Hierdurch können Veränderungen des Haftmittelvorrats besonders leicht und präzise erfasst werden, und das jeweilige Messelement ist leicht zu Anschlusszwecken oder dergleichen zugänglich.

Gemäß einer Weiterbildung der Erfindung ist ferner vorgesehen, dass mindestens ein Messelement in oder auf einem Deckel für den Haftmittelvorratsbehälter vorgesehen ist. Hierdurch ergibt sich nicht nur eine einfache Konstruktion, da keine zusätzlichen Trägerbauteile oder dergleichen benötigt werden, sondern das jeweilige Messelement kann auch vor Beschädigungen etc. beschützt werden.

Darüber hinaus ist gemäß einer Weiterbildung der Erfindung vorgesehen, dass die Haftmittelzuführeinrichtung ferner mindestens einen Isolierabschnitt aufweist, der zumindest bereichsweise eine geringere Wärmeleitfähigkeit aufweist als das Grundmaterial des Haftmittelvorratsbehälters. Ein derartiger Isolierabschnitt leistet einen wesentlichen Beitrag zu einer zuverlässigen und präzisen Füllstandsmessung, da die Füllstandsmesseinrichtung oder andere hiermit verknüpfte Bauteile mittels des Isolierabschnitts thermisch von dem Haftmittelvorratsbehälter und insbesondere der Aufschmelzeinrichtung entkoppelt werden können. Ohne thermische Entkopplung bestünde die Gefahr, dass die von der Aufschmelzeinrichtung direkt oder über den Haftmittelvorratsbehälter zugeführte Wärme das Ergebnis der Füllstandsmessung beeinträchtigt oder gar Beschädigungen der Füllstandsmesseinrichtung verursachen kann.

Um diese Schutzfunktion besonders wirksam ausüben zu können, ist gemäß einer Weiterbildung der Erfindung vorgesehen, dass mindestens ein Isolierabschnitt zwischen dem Haftmittelvorratsbehälter und mindestens einem Messelement angeordnet ist.

Das Material des Isolierabschnitts kann im Rahmen der vorliegenden Erfindung aus unterschiedlichsten Isoliermaterialien ausgewählt sein, wobei es sich nicht notwendigerweise um klassische Isoliermaterialien handeln muss. Dabei ist gemäß einer Weiterbildung der Erfindung vorgesehen, dass mindestens ein Isolierabschnitt einen künstlichen Faserverbundwerkstoff aufweist, wie insbesondere Glasfaser und/oder Kohlefaser. Diese Fasern isolieren besonders wirksam und tragen dabei vorteilhaft zur thermischen Entkopplung bei. Ferner sind die Glasfasern in der Anschaffung günstig, wodurch sich der Preis der erfindungsgemäßen Vorrichtung reduziert.

Darüber hinaus ist gemäß einer Weiterbildung der Erfindung vorgesehen, dass die Haftmittelzuführeinrichtung selbst eine Elektronik zum Auswerten des Messergebnisses der Füllstandsmesseinrichtungen aufweist. Hierdurch lässt sich nicht nur die Auswertegenauigkeit verbessern, sondern es ergibt sich auch eine vereinfachte Kabelführung und eine verminderte Anzahl von Anschlüssen. Dabei ist es besonders bevorzugt, dass die Auswerteelektronik in oder auf einem Deckel für den Haftmittelvorratsbehälter vorgesehen ist. Auf diese Weise wird die Auswerteelektronik sicher vor Beschädigungen und Umwelteinflüssen geschützt, und es ergibt sich eine einfache Konstruktion, bei der die Auswerteelektronik leicht mit der Füllstandsmesseinrichtung verknüpft werden kann. Die Auswerteelektronik kann dabei Anschlüsse aufweisen, so dass sie in ein Bussystem wie PROFIBUS, CAN, LIN, Flexray oder dergleichen integriert werden kann. Auf diese Weise vereinfacht sich nicht nur der Verkabelungsaufwand, sondern auch die Integration der Elektronik in die Haftmittelzuführeinrichtung bzw. in eine übergeordnete Maschineneinheit.

### Kurze Beschreibung der zeichnungen

- Fig. 1: zeigt eine Übersicht einer möglichen Ausführungsform einer Haftmittelzuführeinrichtung,
- Fig. 2: zeigt eine weitere Ausführungsform einer Haftmittelzuführeinrichtung und
- Fig. 3: zeigt einen Schaltplan zum Anschluss einer Füllstandsmesseinrichtung und deren Auswerteelektronik

### Ausführliche Beschreibung bevorzugter Ausführungsformen der Erfindung

Im Folgenden wird eine mögliche beispielhafte Ausführungsform der Erfindung unter Bezugnahme auf die Fig. 1 bis 3 beschrieben, wobei die Fig. 1 und 2 jeweils eine mögliche Ausführungsform zeigen und im Wesentlichen gleiche Elemente jeweils mit gleichen Bezugszeichen versehen sind.

Die Haftmittelzuführeinrichtung 10 weist dabei einen Haftmittelvorratsbehälter 12 auf, in welchem ein Haftmittel, das bevorzugt auf eine Schmalfläche eines Werkstücks aufgetragen werden soll, bevorratet und erhitzt wird. Unterhalb des Haftmittelvorratsbehälters 12 ist eine Aufschmelzeinrichtung 14 angeordnet, deren Wärmewirkung bis in den Vorratsbehälter wirkt und dort das Haftmittel so erwärmt, dass dieses durch eine im Boden des Haftmittelvorratsbehälters 12 angebrachte Öffnung nach unten fließen kann.

Die Haftmittelzuführeinrichtung 10 ist ferner mit einer Füllstandsmesseinrichtung 16 zum Messen des Füllstandes des Haftmittels in dem Haftmittelvorratsbehälter 12 versehen. Die Füllstandsmesseinrichtung 16 ist dabei in der gezeigten Ausführungsform in dem Deckel 24 des Haftmittelvorratsbehälters 12 angeordnet und kann mittels eines berührungslos arbeitenden Messelements 18 den Füllstand in dem Haftmittelvorratsbehälter 12 messen, ohne dass das Messelement 18 das Haftmittel berührt. Hierzu eignet sich insbesondere ein kapazitives Messverfahren, bei welchem der sich verändernde Füllstand durch eine damit einhergehende elektrische Feldänderung berührungslos bestimmt wird.

Das Messelement 18 ist bevorzugt in den Deckel 24 des Haftmittelvorratsbehälters 12 gemeinsam mit der Füllstandsmesseinrichtung 16 integriert. Das Messelement 18 ist in Fig. 1 und 2 nicht gezeigt. Es ist jedoch in dem Schaltplan von Fig. 3 aufgezeigt.

In den Deckel 24 des Haftmittelvorratsbehälters 12 kann zusätzlich zu der Füllstandsmesseinrichtung 16 noch deren Auswerteelektronik 22 integriert sein. Auf diese Weise verringert sich der Verkabelungsaufwand und es gehen weniger Kabel von dem Deckel 24 des Haftmittelvorratsbehälters 12 ab. Die Auswerteelektronik 22 kann dabei zusätzlich zu den Leistungsversorgungsanschlüssen eine Schnittstelle aufweisen, mit welcher es möglich ist, die Auswerteelektronik 22 in ein bestehendes Bussystem zu integrieren und somit die Messergebnisse der Füllstandsmesseinrichtung 16 direkt an die Auswerteelektronik 22 zu übertragen.

Anstatt in den Deckel 24 des Haftmittelvorratsbehälters 12 integriert zu sein, kann die Auswerteelektronik 22 auch auf bzw. in dem Deckel 24 in der Form eines abnehmbaren und leicht austauschbaren Elementes angeordnet sein.

Um den Wärmeverlust nach außen zu begrenzen und um die Füllstandsmesseinrichtung 16 bzw. das Messelement 18 vor einem Wärmeeintrag durch die hohe Temperatur des Haftmittels zu schützen (ca. 150 °C bis 300 °C), ist ein Isolierabschnitt an dem Deckel 24 angeordnet. Als Materialien für den Isolierabschnitt eignen sich insbesondere Faserverbundwerkstoffe wie Glasfaser und/oder Kohlefaser.

Fig. 3 zeigt einen einfachen Schaltplan zum Anschluss der Füllstandsmesseinrichtung 16, welche mit dem Messelement 18 versehen ist, an die Auswertelektronik 22. Dabei sind die Auswerteelektronik 22 und die Füllstandsmesseinrichtung 16 bevorzugt über ein Kabel miteinander elektronisch verbunden. Ferner weist die Auswertelektronik 22 einen Leistungsquellenanschluss 26 auf, an welchen eine Leistungsquelle angeschlossen werden kann, um die Auswerteelektronik 22 und damit die Füllstandsmesseinrichtung 16 mit Energie zu beaufschlagen. Ferner weist die Auswerteelektronik eine Schnittstelle 28 zur Datenübertragung auf, um so die von der Füllstandsmesseinrichtung erfassten Werte an die Haftmittelzuführeinrichtung 10 oder eine übergeordnete Einheit zu übertragen.

## Patentansprüche

1. Haftmittelzuführeinrichtung (10) zum Zuführen eines Haftmittels, die aufweist:
einen Haftmittelvorratsbehälter (12) zum Bevorraten eines aufschmelzbaren Haftmittels,
eine Aufschmelzeinrichtung (14) zum Aufschmelzen eines in dem Haftmittelvorratsbehälter (12) bevorrateten Haftmittels,
eine Füllstandsmesseinrichtung (16) zum Messen des Füllstandes des in dem Haftmittelvorratsbehälter (12) bevorrateten Haftmittels,
**dadurch gekennzeichnet, dass**
die Füllstandsmesseinrichtung (16) derart angeordnet und eingerichtet ist, dass sie den Füllstand eines in dem Haftmittelvorratsbehälter (12) bevorrateten Haftmittels ohne Berührung mit dem Haftmittel messen kann.

2. Haftmittelzuführeinrichtung nach Anspruch 1, **dadurch gekennzeichnet, dass** die Füllstandsmesseinrichtung (16) mindestens ein berührungslos arbeitendes Messelement aufweist, das bevorzugt ein kapazitives Messelement ist.

3. Haftmittelzuführeinrichtung (10) nach Anspruch 1 oder 2, **dadurch gekennzeichnet, dass** mindestens ein Messelement (18) oberhalb eines in dem Haftmittelvorratsbehälter (12) bevorrateten Haftmittels angeordnet ist.

4. Haftmittelzuführeinrichtung (10) nach einem der vorhergehenden Ansprüche, **dadurch gekennzeichnet, dass** mindestens ein Messelement in oder auf einem Deckel (24) für den Haftmittelvorratsbehälter (12) vorgesehen ist.

5. Haftmittelzuführeinrichtung (10) nach einem der vorhergehenden Ansprüche, **dadurch gekennzeichnet, dass** sie ferner mindestens einen Isolierabschnitt (20) aufweist, der zumindest bereichsweise eine geringere Wärmeleitfähigkeit aufweist als das Grundmaterial des Haftmittelvorratsbehälters (12).

6. Haftmittelzuführeinrichtung (10) nach Anspruch 5, **dadurch gekennzeichnet, dass** mindestens ein Isolierabschnitt (20) zwischen dem Haftmittelvorratsbehälter (12) und mindestens einem Messelement angeordnet ist.

7. Haftmittelzuführeinrichtung (10) nach Anspruch 5 oder 6, **dadurch gekennzeichnet, dass** mindestens ein Isolierabschnitt (20) einen künstlichen Faserverbundwerkstoff aufweist, wie insbesondere Glasfaser und/oder Kohlefaser.

8. Haftmittelzuführeinrichtung (10) nach einem der vorhergehenden Ansprüche, **dadurch gekennzeichnet, dass** eine Auswerteelektronik (22) zum Auswerten des Messergebnisses der Füllstandsmesseinrichtung (16) aufweist.

9. Haftmittelzuführeinrichtung (10) nach Anspruch 8, **dadurch gekennzeichnet, dass** die Auswerteelektronik (22) in oder auf einem Deckel für den Haftmittelvorratsbehälter (12) vorgesehen ist.
